# FASCICULE DE BREVET EUROPEEN

(11) **EP 0 192 043 B1**
(45) Date de publication et mention de la délivrance du brevet: **22.03.1989**
(21) Numéro de dépôt: 86100498.4
(22) Date de dépôt: 16.01.1986
(51) Int. Cl.: B22D 11/16

(54) **Dispositif pour mesurer le niveau de remplissage de métaux liquides dans des récipients, notamment des lingotières de coulée continue**
Vorrichtung zur Füllstandsmessung in Behältern, insbesondere Stranggiesskokillen
Apparatus for measuring the level of the molten metal in a vessel, especially in a continuous-casting mould

(30) Priorité: 01.02.1985 LU 85754
(43) Date de publication de la demande: 27.08.1986
(73) Titulaire: ARBED S.A., L-2930 Luxembourg (LU)
(72) Inventeur: Liesch, Jean, L-4020 Esch/Alzette (LU); Simon, Jo, L-4033 Esch/Alzette (LU)
(74) Mandataire: Freylinger, Ernest T.

(56) Documents cités:
- EP-A- 0 010 539
- EP-A- 0 077 747
- EP-A- 0 087 382
- WO-A-86/00987
- GB-A- 834 783
- US-A- 3 366 873

## Description

L'invention concerne un dispositif pour mesurer le niveau de remplissage de métaux liquides dans des récipients, notamment des lingotières de coulée continue, lequel dispositif comporte und bobine primaire, qui crée un champ électromagnétique, et deux bobines secondaires de mesure suivant les préambules des revendications 1 et 7.

En vue de la régulation de la vitesse d'alimentation en métal liquide ainsi que de la vitesse d'extraction du brin, il est extrêmement important de pouvoir déterminer en permanence la hauteur du bain dans une lingotière de coulée continue. Ceci explique qu'on connaît quantité de procédés de mesure utilisant des caméras de télévision, des éléments radioactifs ou faisant emploi des propriétés electromagnétiques de la matière. Des méthodes de mesure basées sur des phénomènes électromagnétiques, notamment le repérage de courants de Foucault induits dans le métal liquide d'une lingotière, ont à résoudre deux sortes de problèmes:
- la lingotière en cuivre absorbe les champs électromagnétiques de façon telle qu'il devient difficile de séparer le signal du bruit,
- en vue du brassage du métal liquide, les lingotières sont souvent munies d'électro-aimants puissants, créateurs de champs magnétiques qui sont des centaines de fois plus importants que les champs propres et qui peuvent perturber les mesures.

Dans son brevet EP 10.539 la demanderesse a décrit un procédé de mesure du niveau de remplissage de métaux liquides dans des lingotières de coulée continue, dans lequel on prévoit une bobine primaire et deux bobines secondaires identiques entre elles, branchées en opposition et montées coaxialement et symétriquement par rapport au plan median de la bobine. On dispose les bobines primaires et secondaires autour de la lingotière sans qu'il y ait contact physique. On mesure, en plus de la tension induite dans les bobines secondaires, la conductivité du métal liquide et on détermine la hauteur du niveau suivant la valeur de la tension mesurée, corrigée en fonction de la valeur de la conductivité. Lorsque la lingotière est vide, la tension secondaire totale est nulle. Lorsque le niveau du liquide monte, des tensions prépondérantes sont induites dans la bobine inférieure, de sorte que la tension globale monte. Au point d'asymétrie maximale, lorsque le niveau se trouve entre les bobines secondaires, on obtient également un maximum de la tension secondaire totale. Lorsque le niveau du liquide continue de monter, le degré d'asymétrie ainsi que la tension secondaire totale diminuent de nouveau. On observe par conséquent une courbe de mesure en forme de cloche avec deux pentes pratiquement linéaires sur 35% de la hauteur.

Etant donné la disposition perpendiculaire des enroulements au vecteur inducteur du champ électromagnétique de brassage, qui agit en plus de façon différente sur les enroulements, on est confronté à des problèmes complexes d'extraction du signal utile des signaux parasitaires. La mise au point des équipements tout comme le recalibrage du système de mesure, exigés par l'usure des plaques et les variations de température, sont délicats. D'un autre côté, par suite de la courbe de mesure en forme de cloche, un repérage non équivoque du niveau du métal à l'intérieur du champ de mesure n'est pas toujours donné; une identification non équivoque du niveau du métal à l'extérieur du champ de mesure, signalant ou bien un débordement imminent du métal ou alors une percée du brin, n'est pas possible.

Dans le document GB-A-834.783, il est décrit un dispositif de mesure pour déterminer le niveau du métal liquide dans une lingotière, comprenant une bobine primaire alimentée en courant alternatif et deux bobines secondaires de mesure branchées en opposition. Pour améliorer localement la sensibilité du dispositif de mesure, la densité des spires des bobines secondaires est augmentée aux abords des niveaux de travail habituels.

D'après le document US-A-3.366.873, on connaît un dispositif pour mesurer le niveau de métal liquide dans un récipient et comprenant trois bobines rectangulaires disposées sur un des côtés du récipient. Les deux bobines de mesure longent la bobine alimentée en courant alternatif sur pratiquement toute sa hauteur et sont disposées de part et d'autre de celle-ci. Ce document a servi de base pour la formulation des préambules des revendications 1 et 7.

L'invention a pour but de remédier aux inconvénients dont sont entachés les dispositifs de mesure de l'état de la technique et de proposer en dispositif de dimension réduite, donnant lieu à des signaux dont l'interprétation est simple, ayant une plage de mesure étendue et permettant un calibrage aisé.

Ce but est atteint par le dispositif selon l'invention tel qu'il est caractérisé dans les revendications 1 et 7. Des variantes d'exécution sont décrites dans les revendications dépendantes.

Parmi les avantages relevons la réduction des dimensions des différentes bobines, ce qui est particulièrement intéressant lorsque la place disponible est réduite par la présence d'un inducteur de brassage; celui-ci agit alors de manière comparable sur les bobines de mesure et crée des signaux qui, lors d'un branchement en opposition des bobines, se compensent dans de larges proportions. Par suite de la disposition symétrique et adjacente des différentes bobines ainsi que des dimensions restreintes de l'ensemble, les influences des variations de température sont négligeables; ceci permet par ailleurs de faire. lors de la mise en service, des contrôles et des calibrages à froid. L'ensemble électronique de traitement des signaux est d'une extrême simplicité.

L'invention est exposée ci-après plus en détail à l'aide de dessins représentant seulement un mode d'exécution.
- La figure 1 représente de façon schématique et partielle une coupe à travers des bobines conformes à l'invention, ainsi que les différentes tensions mesurées en fonction de la hauteur du métal dans la lingotière.
- La figure 2 représente de manière schématique une coupe à travers un capteur cylindrique conforme à l'invention ainsi que differentes tensions mesurées en fonction de la hauteur du métal dans la lingotière.
- La figure 3 représente, à une échelle plus grande, une coupe selon la ligne III-III à travers le dispositif représenté en figure 2.
- La figure 4 représente de manière schématique une coupe partielle à travers un ensemble de bobines réalisées conformément à l'invention.

Sur la fig. 1 on distingue la section rectangulaire d'un bobinage primaire P qui entoure le bain de métal en fusion M. Un premier bobinage secondaire de mesure S longe le bobinage primaire sur toute sa hauteur et à l'intérieur de celui-ci. Un deuxième bobinage secondaire de compensation S' est disposé à l'extérieur du bobinage primaire. Lorsqu'on prend la différence entre les signaux captés par les bobines S et S' en fonction de la hauteur du bain H, on observe dans le cas idéal, tel qu'indiqué sur la partie droite de la fig. 1, une tension Vₙ qui croît de manière monotone en fonction du niveau du bain. Cette méthode, qui semble a priori élégante, n'aboutit pas dans ce cas d'application à une précision satisfaisante. En effet, la tension Vₙ mesurée ne dépend pas uniquement du niveau du bain, mais également d'autres grandeurs. Pour être à même d'attribuer un niveau précis du métal à une tension mesurée, il faudrait par conséquent pour les conditions de coulée en présence (nuance d'acier, température de coulée etc.) déterminer chaque fois expérimentalement la valeur de la tension maximum Vₙₘ en remplissant la lingotière pratiquement à ras bord. Or, une telle méthode de calibrage est entachée de risques de débordement et de surchauffe de pièces qui ne sont pas prévues pour fonctionner à une température si élevée. Pour pallier cet inconvénient, le déposant propose de subdiviser la bobine secondaire de mesure en au moins deux parties, par exemple en deux parties égales Sa et S_{b}, tel que représenté sur la fig. 1.

Notons qu'il est conseillé de disposer la partie inférieure Sa du bobinage S légèrement en dessous du niveau normal du bain. En effet, la différence des signaux captés par la partie de bobine Sa et la bobine S'en fonction de la hauteur du bain métallique H passe par un maximum (voir courbe Vₑ, partie de droite de la fig. 1). Lors du démarrage de coulée, on observe la variation des courbes V, et Vₙ. Lorsque la courbe V. passe par son maximum Vₑₘ, conditionné principalement par la nuance et la température de l'acier et la disposition de la bobine Sa, on peut attribuer la différence de tension apparaissant à ce moment aux extrémités des bobines S et S' à un niveau du bain déterminé et on peut extrapoler la valeur Vₙₘ qu'aurait le maximum de la courbe Vₙ si le niveau du métal montait si haut.

Pareillement, il est possible de faire un étalonnage à tout moment de la coulée en diminuant le niveau du bain jusqu'en dessous de l'extrémité supérieure de la partie de bobine Sa. Il est évident qu'une subdivision de la bobine S en un plus grand nombre de parties (p. ex. 3 ou 4) rend cet étalonnage encore plus précis, sinon pratiquement permanent.

La fig.2 montre une variante d'exécution du dispositif selon l'invention. Il s'agit d'une bobine de forme cylindrique, d'une longueur de 20 à 30cm et d'un diamètre de 20 à 30mm, qui est introduite dans un logement approprié, foré dans la plaque de cuivre de la lingotière, épaisse de 40 à 50 mm. Ce capteur, qui doit supporter des températures assez élevées, ne comporte aucun composant actif, mais seulement des fils de bobinage pouvant supporter cette température. Il se compose essentiellement d'un triple bobinage 20 de mesure de niveau, d'une longueur de 10 à 15cm, et éventuellement d'un triple bobinage 21 de détection de niveau et de calibration du système de mesure, d'une longueur de 2 à 5cm. Le dispositif de mesure 20 tout comme le dispositif de détection et de calibration 21 comporte un enroulement primaire P₂ resp. P₃, un enroulement secondaire de mesure S₂ resp. S₃ et un enroulement secondaire de référence S₂' resp. S₃'. Les deux enroulements secondaires sont disposés de part et d'autre de l'enroulement primaire et cela sur toute sa hauteur. Par un montage approprié en opposition il en résulte, comme indiqué sur la droite de chaque système de bobines, un signal monotone linéaire (V₂ₙ, V₃ₙ) en fonction de la distance (hauteur H du bain métallique). Le bobinage inférieur 21 permet une détection aisée de l'acier lors du démarrage. La bobine S₂ peut en outre être réalisée en au moins deux parties comme expliqué plus haut en rapport avec la fig. 1. Ce capteur en forme de bâtonnet de section circulaire est particulièrement compact et se loge facilement dans une des plaques en cuivre de la lingotière. Pour augmenter la surface des spires en regard du bain, on peut donner au bâtonnet une section rectangulaire.

En fig.4 est représentée une exécution particulièrement avantageuse de bobines primaires et secondaires selon l'invention, basée sur l'observation que la différence des tensions entre bobine secondaire et bobine de référence en fonction de la hauteur du bain est loin de présenter la linéarité exigée, tel que la fig. 1 ou la fig. 2 le laisse supposer. Pour linéariser la tension Vₙ, les différentes bobines sont subdivisées en plusieurs étages, chaque étage pouvant contenir un nombre de spires différent. A l'intérieur d'un étage les spires sont disposées en un ou plusieurs lots superposés, un lot étant constitué par une mono- couche de spires adjacentes; pour simplifier la fabrication, un lot peut s'étendre éventuellement sur plusieurs étages. Etant donné que pour une bobine donnée, la dimension transversale ne change pas d'un étage à l'autre on peut dans le cas d'un nombre réduit de lots dans certains étages, remplir l'espace restant par du carton ou bien y couler une matière plastique; on peut également choisir le diamètre des spires de manière à remplir tout l'espace disponible à l'intérieur d'un étage. Cette dernière possibilité ne peut évidemment pas être choisie lorsqu'un lot de spires traverse plusieurs étages.

Le nombre de lots à monter dans un étage est déterminé expérimentalement de manière à ce que la différence des signaux captés par les bobines S et S' varie de manière aussi monotone que possible en fonction de la hauteur du bain et comporte un minimum de signaux parasitaires. En général on peut dire que la bobine de référence S' contient peu ou pas de spires dans les deux étages extrêmes et un nombre identique de lots que la bobine secondaire S dans les autres étages. La bobine secondaire S contient par contre un maximum de lots (p. ex. 9) dans les étages extrêmes et un minimum de lots (p. ex. 5) dans le ou les étages situés au centre. Dans l'étage situé au niveau du bain le nombre de lots est élevé (p. ex. 7). Le nombre de lots compris dans les différents étages de la bobine primaire P est habituellement légèrement plus faible que celui dans les étages de la bobine secondaire S; les spires de la bobine primaire par contre ont en général un diamètre plus élevé que celui des spires des bobines secondaires. Certains étages inférieurs de la bobine primaire (à l'exception de l'étage situé à l'extrémité inférieure, qui a une fonction primordiale lors du démarrage de la coulée) peuvent être démunis de spires et ne contiennent alors qu'une connexion entre les deux étages adjacents. Dans le but de procéder à un calibrage du signal relevé sur les extrémités des bobines secondaires S et S', branchées en opposition, au moins un étage de la bobine secondaire S possède un prélèvement.

En ce qui concerne le remplissage des cinq étages 40, 41, 42, 43, 44 des trois bobines P_{4,} S₄ et S'₄, montées autour de la lingotière K, on peut relever ce qui suit:
- le nombre de lots de spires par étage est proportionnel à l'épaisseur (dessinée) de la bobine dans cet étage; l'espace restant est rempli par du papier isolant.
- la bobine primaire P₄ possède 7 lots de spires à son extrémité inférieure (étage 40) et son maximum de lots (10 lots) à son étage supérieur.
- la bobine secondaire S₄ possède un maximum de lots (13) aux étages extrêmes 40 et 44.
- la bobine de référence S'₄ ne possède pas de spire dans ses étages extrêmes 40 et 44.
- dans cette variante d'exécution, les différents lots de spires traversent à chaque fois un maximum d'étages: la bobine de référence S'₄ possède par exemple cinq lots qui s'étendent sur les étages 41, 42, 43 et deux lots supplémentaires aux étages 41 et 43.

Il est bien évident que la subdivision d'une bobine en cinq étages n'est pas limitative; selon les applications on peut la subdiviser en un nombre plus grand ou plus faible d'étages. Pareillement, en modifiant le nombre de lots de spires par étage ou le nombre de bobines secondaires, on reste dans le cadre de la présente invention.

Notons que dans des cas particuliers, il est possible de supprimer le ou les enroulements secondaires de référence S' et de retrancher des signaux captés par la bobine de mesure S un signal dérivé directement de la tension appliquée à la bobine primaire P ou même un signal en provenance d'une source constante.

## Revendications

1. Dispositif pour déterminer le niveau de remplissage de métaux liquides (M) dans des récipients, notamment des lingotières (K) de coulée continue, par repérage de champs électromagnétiques secondaires issus du métal liquide, lequel dispositif comporte une bobine primaire (P, P₂, P₄), qui crée un champ électromagnétique variable dans le temps, deux bobines secondaires de mesure (S, S'; S₂, S'₂; S₄, S'₄) qui longent la bobine primaire sur pratiquement toute sa hauteur et qui sont disposées de part et d'autre de celle-ci et des moyens fournissant la différence entre les signaux captés par les bobines secondaires de mesure, caractérisé en ce qu'au moins une des bobines (P; P₂; P₄; S, S'; S₂, S'₂; S4, S' 4) est subdivisée en au moins deux étages (40, 41, 42, 43, 44) superposés ayant des propriétés magnétiques différentes et en ce qu'au moins un des étages des bobines secondaires de mesure (S, S₂, S₄) comporte à ses extrémités des connexions servant au prélèvement de signaux d'étalonnage.

2. Dispositif selon la revendication 1, caractérisé en ce qu'au moins deux des étages (40, 41, 42, 43, 44) d'au moins une des bobines comportent un nombre de spires différent.

3. Dispositif selon une des revendications 1 ou 2, caractérisé en ce que les différentes bobines entourent le bain de métal liquide (M).

4. Dispositif selon une des revendications 1 ou 2, caractérisé en ce que les différentes bobines ont sensiblement une forme cylindrique, l'ensemble étant disposé à côté et à proximité du métal liquide.

5. Dispositif selon la revendication 4, caractérisé en ce que deux jeux de bobines cylindriques (P₂, S₂, S'₂; P₃, S₃, S'₃) sont disposés l'un au-dessus de l'autre, le jeu inférieur (P₃, S₃, S'₃), de même dimension transversale, mais de hauteur plus faible servant au démarrage de coulée.

6. Dispositif selon une des revendications 1 à 5, caractérisé en ce qu'il comporte deux bobines secondaires, dont l'une (S, S₂, S₄), subdivisée en au moins deux parties (Sa, S_{b}), sert de mesure et l'autre (S', S'₂, S'₄) de référence, la bobine de référence étant branchée en opposition avec la bobine de mesure et pouvant être branchée en opposition avec au moins une desdites parties de la bobine de mesure se trouvant en dessous du niveau du métal liquide.

7. Dispositif pour déterminer le niveau de remplissage de métaux liquides (M) dans des récipients, notamment des lingotières (K) de coulée continue, par repérage de champs électromagnétiques secondaires issus du métal liquide, lequel dispositif comporte une bobine primaire (P, P₂, P₄), qui crée un champ électromagnétique variable dans le temps, caractérisé en ce qu'il comporte une unique bobine secondaire de mesure (S, S_{2,} S₄) située entre ledit métal liquide (M) et la bobine primaire (P, P₂, P₄), en ce que la bobine secondaire longe la bobine primaire sur pratiquement toute sa hauteur et en ce que la bobine secondaire est branchée en opposition avec un signal dérivé directement de la tension appliquée à la bobine primaire ou avec un signal en provenance d'une source constante.

8. Dispositif selon la revendication 7, caractérisé en ce qu'au moins une des bobines est subdivisée en au moins deux étages (40, 41, 42, 43, 44) superposés ayant des propriétés magnétiques différentes.

## Patentansprüche

1. Vorrichtung zur Füllstandsmessung von flüssigen Metallen (M) in Behältern, insbesondere Stranggießkokillen (K) durch Ortung von aus dem flüssigen Metall stammenden Sekundärmagnetfeldern, begreifend eine Primärspule (P₁, P₂, P₄), welche ein zeitlich änderndes Magnetfeld erzeugt, zwei Sekundärmeßspulen (S, S'; S₂, S'₂; S₄, 5'₄) welche sich längs der Primärspule auf praktisch deren ganzen Höhe und auf beiden Seiten von dieser erstrecken, sowie Mittel , welche die Differenz der von den Sekundärspulen empfangenen Signale liefern, dadurch gekennzeichnet, daß wenigstens eine der Spulen (P; P₂; P₄; S, S'; S_{2,} S'₂; S_{4,} S'₄) in wenigstens zwei übereinanderliegende Stufen (40, 41, 42, 43, 44), mit verschiedenen magnetischen Eigenschaften unterteilt ist und daß wenigstens eine der Stufen der Sekundärspulen an seinen Enden Anschlüsse zum Abgreifen von Eichsignalen besitzt.

2. Vorrichtung gemäß Anspruch 1, dadurch gekennzeichnet, daß wenigstens zwei der Stufen (40, 41, 42, 43, 44) von wenigstens einer Spule eine unterschiedliche Anzahl von Wicklungen besitzen.

3. Vorrichtung gemäß einem der Ansprüche 1 oder 2, dadurch gekennzeichnet, daß die Spulen das Bad von flüssigem Metall (M) umgeben.

4. Vorrichtung gemäß einem der Ansprüche 1 oder 2, dadurch gekennzeichnet, daß die Spulen praktisch eine zylindrische Form haben, wobei das Ganze neben und in Nähe vom flüssigen Metall angeordnet ist.

5. Vorrichtung gemäß Anspruch 4, dadurch gekennzeichnet, daß zwei Sätze von zylindrischen Spulen (P₂, S_{2,} S'₂; P₃, S₃, S'₃) übereinander angeordnet sind, wobei der untere Satz (P₃, S₃, S'₃), von gleichen Querabmessungen aber kleinerer Höhe, beim Angießen dient.

6. Vorrichtung gemäß einem der Ansprüche 1 bis 5, dadurch gekennzeichnet, daß sie zwei Sekundärspulen umfaßt, wobei die eine (S, 5₂, S₄) welche in wenigstens zwei Teile (Sₐ, S_{b}) unterteilt ist, zur Messung und die andere (S', S'_{2,} S'₄) als Referenz dient, die Referenz-Spule ist hierbei gegen die Meßspule geschaltet und kann gegen wenigstens einen der Teile der Meßspule geschaltet werden, welcher sich unter dem Metallspiegel befindet.

7. Vorrichtung zur Füllstandsmessung von flüssigen Metallen (M) in Behältern, insbesondere Stranggießkokillen (K) durch Ortung von aus dem flüssigen Metall stammenden Sekundärmagnetfeldern, begreifend eine Primärspule (P, P₂, P₄), welche ein zeitlich änderndes Magnetfeld erzeugt, dadurch gekennzeichnet, daß sie eine einzige Sekundärmeßspule (S, S₂, S₄) umfaßt, welche zwischen dem flüssigen Metall (M) und der Primärspule (P, P₂, P₄) angeordnet ist, daß die Sekundärspule sich auf praktisch der ganzen Höhe der Primärspule erstreckt und daß die Sekundärspule gegen ein Signal geschaltet ist, welches von der an die Primärspule angelegten Spannung oder von einer Gleichspannungsquelle hergeleitet wird.

8. Vorrichtung gemäß Anspruch 7, dadurch gekennzeichnet, daß eine der Spulen in wenigstens zwei übereinanderliegenden Stufen (40,41,42,43, 44) mit unterschiedlichen magnetischen Eigenschaften unterteilt ist.

## Claims

1. Apparatus for measuring the level of molten metal (M) in a vessel, especially a continous casting mould (K), by sensing the secondary electromagnetic fields emanating from the liquid metal, the apparatus comprising a primary coil (P, P₂, P₄) creating a time varying electromagnetic field, two secondary measurement coils (S, 5₂, S'₂; S₄, 5'₄) extending along substantially the entire height of the primary coil and positioned on the opposed sides of the primary coil and means for delivering the difference of the signals sensed by the secondary measurement coils, characterized in that at least one of the coils (P; P₂; P₄; S, S'; 5₂, S'₂; S_{4,} S'₄) is subdivided into at least two superimposed stages (40, 41, 42, 43, 44) having different magnetic properties and in that at least on stage of the secondary measurement coils (S, S_{2,} S₄) includes at its ends connections for relaying the calibrating signals.

2. Apparatus according to claim 1, characterized in that at least two of the stages (40, 41, 42, 43, 44) of at least one coil comprise mutually distinct numbers of windings.

3. Apparatus according to one of the claims 1 or 2, characterized in that the coils surround the bath of liquid metal (M).

4. Apparatus according to one of the claims 1 or 2, characterized in that the coils have a substantially cylindrical shape, the coils being positioned alongside and adjacent to the liquid metal.

5. Apparatus according to claim 4, characterized in that two sets of cylindrical coils (P₂, S_{2,} S'_{z}; P₃, S₃, S'₃) are positioned one above the other, the lower set (P₃, S₃, S'₃) having substantially the same transverse dimension, but a lesser height than the upper set and being used at start-up.

6. Apparatus according to one of the claims 1 to 5, characterized in that there are two secondary coils, wherein the first (S, 5₂, S₄) subdivided into at least two parts (Sₐ, S_{b}), is used for measurement and the second (S', S'_{2,} S'₄) for reference, with the reference coil connected in opposition to the measurement coil and possibly to at least one of said parts of the measurement coil located below the liquid bath level.

7. Apparatus for measuring the level of molten metal (M) in a vessel, especially a continuous casting mould (K), by sensing the secondary electromagnetic fields emanating from the liquid metal, the apparatus comprising a primary coil (P, P₂, P₄) creating a time varying electromagnetic field, characterized in that there is a single secondary measurement coil (S, 5₂, S₄) positioned between the liquid metal (M) and the primary coil (P, P₂, P₄), in that the secondary coil extends along substantially the entire height of the primary coil and in that the secondary coil is connected in opposition to a signal derived directly from the voltage applied to the primary coil or a signal derived from a constant voltage source.

8. Apparatus according to claim 7, characterized in that at least one of the coils is subdivided into at least two superimposed stages (40, 41, 42, 43, 44) having mutually distinct magnetic properties.
